# FASCICULE DE BREVET EUROPEEN

(11) **EP 1 504 848 B1**
(45) Date de publication et mention de la délivrance du brevet: **16.11.2011**
(21) Numéro de dépôt: 04356143.0
(22) Date de dépôt: 30.07.2004
(51) Int. Cl.: B25B 7/12, B25B 7/10

(54) **Pince étau**
Schraubstockzange
Vice-grip pliers

(30) Priorité: 04.08.2003 FR 0309613
(43) Date de publication de la demande: 09.02.2005
(73) Titulaire: SAM OUTILLAGE, 42000 Saint-Etienne (FR)
(72) Inventeur: Frery-Asensio, Chrystèle, 42600 Savigneux (FR)
(74) Mandataire: Delorme, Nicolas

(56) Documents cités:
- DE-B- 1 086 189
- DE-B- 1 196 588
- FR-A- 2 288 589
- FR-A- 2 451 804
- FR-A- 2 736 857

## Description

La présente invention concerne une pince étau.

La pince étau est un outil bien connu qui fait partie de la famille des pinces réglables. Une pince de cette famille est montrée par DE 1 196 588.

Une pince étau dont un exemplaire est représenté sur la figure 1 comprend un carter 2 et deux mâchoires 6-8.

La mâchoire supérieure est fixe par rapport au carter tandis que la mâchoire inférieure est réglable, ce qui permet d'ajuster l'ouverture des mâchoires pour tenir des objets de formes diverses. Un mécanisme comprenant une vis sans fin et une molette de réglage permet de verrouiller et de déverrouiller les mâchoires sur l'objet à tenir ou à serrer.

Pour régler l'écartement des mâchoires, le carter 2 comprend deux ailes 3 présentant chacune une rainure crantée 4.

La mâchoire inférieure est dotée d'un axe 5 qui est entré à la presse dans un perçage pratiqué dans celle-ci. L'axe dépasse des surfaces latérales de la mâchoire et s'engage dans chacune des rainures du carter.

Ainsi, cet axe qui équipe la mâchoire inférieure de la pince présente deux fonctions ; d'une part, il permet la rotation de la mâchoire inférieure ; et d'autre part, il permet à un utilisateur de faire coulisser la mâchoire inférieure pour régler l'ouverture des mâchoires.

A l'usage, il apparaît que le mode d'articulation de la mâchoire inférieure sur le carter n'est pas totalement satisfaisant sur plusieurs points.

Tout d'abord, il doit être noté que si la majeure partie des efforts subis par la pince s'exerce dans la direction longitudinale, il n'en demeure pas moins que des efforts non négligeables s'exercent également selon une composante transversale. Ces efforts transversaux peuvent entraîner une déformation du carter par un écartement de ses ailes.

Or, dans le cas où les ailes s'écartent l'une de l'autre d'une distance supérieure à la longueur de l'axe, il se produit inévitablement une rupture de la pince étau par séparation irrémédiable de la mâchoire inférieure par rapport au carter. La pince devient alors inutilisable.

En deuxième lieu, le mode d'assemblage de l'axe sur la mâchoire inférieure est complexe à mettre en oeuvre puisque la ligne d'assemblage exige une gestion fine des tolérances d'usinage de l'axe et du perçage ainsi qu'une machine coûteuse à savoir une presse.

Enfin, la manipulation d'une pince étau peut s'avérer inconfortable pour l'utilisateur. En effet, pour régler l'écartement des mâchoires, celui-ci saisit les deux extrémités de l'axe pour faire glisser celui-ci dans les rainures. Or les extrémités de l'axe présentent une forme saillante qui, à l'usage, est blessante pour l'utilisateur.

L'invention vise à fournir une pince étau capable d'encaisser des efforts transversaux tout en étant d'une fabrication peu coûteuse et d'utilisation plus confortable.

De manière connue en soi, la pince étau comprend deux ailes ayant chacune une rainure crantée recevant une mâchoire supérieure et une mâchoire inférieure, la mâchoire supérieure étant fixe par rapport au carter et la mâchoire inférieure présentant un axe d'articulation dont chaque extrémité est engagée dans une rainure crantée, et un mécanisme de verrouillage des mâchoires.

Selon l'invention, la pince étau presente les caractéristiques de la revendication 1.

Ainsi l'idée de base de l'invention est de munir chacune des extrémités de l'axe d'articulation de la pince étau d'éléments qui vont venir en appui contre la face extérieure de chaque aile du carter, de telle sorte que les ailes ne pourront plus s'écarter l'une de l'autre de la pince étau dans le cas où la pince étau est soumise à des efforts selon une composante transversale.

Le montage de la pince étau est donc extrêmement aisé puisqu'il suffit d'engager l'axe d'une articulation dans la pince jusqu'à ce que la collerette vienne en appui sur le carter, puis une rondelle est fixée sur l'extrémité de l'axe d'articulation.

On note par ailleurs qu'un utilisateur souhaitant régler l'écartement des mâchoires appuiera sur la collerette et la rondelle, c'est-à-dire sur des surfaces planes et donc non blessantes.

De plus, l'axe d'articulation présente un épaulement contre lequel la rondelle vient en appui.

Pour une liaison indémontable, la rondelle présente une fraisure contre laquelle s'appuie une lèvre pratiquée à l'extrémité libre de l'axe.

Pour sa bonne compréhension, l'invention est décrite en référence au dessin ci-annexé représentant à titre d'exemple non limitatif une forme de réalisation d'une pince étau selon celle-ci.
**Figure 1** représente en perspective, une pince étau conventionnelle,
**Figure 2** représente en perspective une pince étau selon l'invention,
**Figure 3** est une vue en coupe selon III-III de la figure 2,
**Figure 4** est une vue éclatée de la figure 3.

Comme cela est représenté sur la figure 2, la pince étau comprend un carter 2 qui présente deux ailes 3. Une rainure crantée 4 est ménagée dans chaque aile.

Une mâchoire supérieure 6 est fixée sur le carter 2 par un rivet 7.

Une mâchoire inférieure 8 est articulée sur le carter.

La pince comprend, par ailleurs, une poignée 9 articulée sur la mâchoire inférieure 8 et un mécanisme de verrouillage des deux mâchoires l'une par rapport à l'autre. Ce mécanisme dont on peut voir une molette 10 de commande est classique et ne sera pas décrit plus en détail.

En se reportant à la figure 4, on peut voir que la mâchoire inférieure présente un perçage 12 dans lequel est inséré un axe d'articulation 13. A l'une de ses extrémités, l'axe d'articulation présente une tête et, à sa seconde extrémité, l'axe présente un diamètre réduit réalisant un épaulement 15.

L'assemblage de la mâchoire inférieure sur le carter se fait de manière extrêmement simple. La mâchoire inférieure 8 est engagée entre les deux ailes 3 du carter 2 en prenant soin de faire coïncider le perçage 12 de la mâchoire 8 avec chaque rainure crantée 4.

L'axe est ensuite engagé dans le perçage 12 jusqu'à ce que la tête 14 vienne en appui sur la face extérieure de l'aile.

Une rondelle 17 est alors engagée sur l'autre extrémité de l'axe et vient en appui contre l'épaulement 15. Cette extrémité de l'axe est alors déformée pour former une lèvre 18 qui vient s'appuyer sur une froissure 19 réalisée dans la rondelle 17.

Comme cela apparaît clairement sur la figure 3, l'axe avec, d'une part, sa tête et, d'autre part, la rondelle permet :
i. de réaliser l'articulation de la mâchoire inférieure 8 sur le carter 2, et
ii. d'empêcher l'écartement des ailes 3 l'une par rapport à l'autre lorsque la pince encaisse des efforts transversaux.

Par ailleurs, l'ergonomie d'utilisation de la pince étau selon l'invention est bien supérieure à celle des pinces étau de l'art antérieur puisque la manipulation de la mâchoire inférieure se fait en saisissant la tête et la rondelle qui présentent des surfaces planes non blessantes.

## Revendications

1. Pince étau comprenant un carter (2) présentant deux ailes (3) ayant chacune une rainure crantée (4) recevant une mâchoire supérieure (6) et une mâchoire inférieure (8), la mâchoire supérieure (6) étant fixe par rapport au carter (2) et la mâchoire inférieure (8) présentant un axe d'articulation (13) dont chaque extrémité est engagée dans une rainure crantée (4), et un mécanisme de verrouillage des mâchoires chaque extrémité de l'axe d'articulation (13) présentant un élément d'appui contre la face extérieure de chaque aile (3) du carter (2) **caracterisée en ce que** l'axe d'articulation (13) présente à l'une de ses extrémités une tête (14) et à sa seconde extrémité une rondelle (17).

2. Pince étau selon la revendication 1, **caractérisée en ce que** l'axe d'articulation (13) présente un épaulement (15) contre lequel la rondelle (17) vient en appui.

3. Pince étau selon la revendication 2, **caractérisée en ce que** la rondelle (17) présente une fraisure (19) contre laquelle s'appuie une lèvre (18) pratiquée à l'extrémité libre de l'axe (13).

## Claims

1. A pair of locking pliers comprising a case (2) having two wings (3) each having a notched groove (4) receiving an upper jaw (6) and a lower jaw (8), the upper jaw (6) being fixed relative to the case (2) and the lower jaw (8) having a hinge pin (13) whereof each end is engaged in a notched groove (4), and a mechanism for locking the jaws, each end of the hinge pin (13) having a bearing element against the outer surface of each wing (3) of the case (2), **characterized in that** the hinge pin (13) has a head (14) at one of its ends and a washer (17) at its second end.

2. The locking pliers according to claim 1, **characterized in that** the hinge pin (13) has a shoulder (15) against which the washer (17) bears.

3. The locking pliers according to claim 2, **characterized in that** the washer (17) has a burr (19) against which a lip (18) formed at the free end of the pin (13) bears.

## Patentansprüche

1. Klemmzange, die ein Gehäuse (2) umfasst, das zwei Flügel (3) aufweist, die jeweils eine gezackte Nut (4) haben, die eine obere Backe (6) und eine untere Backe (8) aufnimmt, wobei die obere Backe (6) im Verhältnis zum Gehäuse (2) befestigt ist und die untere Backe (8) eine Gelenkachse (13) aufweist, von der jedes Ende in eine gezackte Nut (4) eingreift, und einen Verriegelungsmechanismus der Backen, wobei jedes Ende der Gelenkachse (13) ein Stützelement gegen die Außenseite jedes Flügels (3) des Gehäuses (2) aufweist, **dadurch gekennzeichnet, dass** die Gelenkachse (13) an einem ihrer Enden einen Kopf (14) aufweist und an ihrem zweiten Ende eine Scheibe (17).

2. Klemmzange nach Anspruch 1, **dadurch gekennzeichnet, dass** die Gelenkachse (13) einen Absatz (15) aufweist, auf dem sich die Scheibe (17) abstützt.

3. Klemmzange nach Anspruch 2, **dadurch gekennzeichnet, dass** die Scheibe (17) eine Aussenkung (19) aufweist, auf der sich eine Lippe (18) abstützt, die am freien Ende der Achse (13) ausgebildet ist.
